# FASCICULE DE BREVET EUROPEEN

(11) **EP 3 029 222 B1**
(45) Date de publication et mention de la délivrance du brevet: **25.04.2018**
(21) Numéro de dépôt: 15003469.2
(22) Date de dépôt: 04.12.2015
(51) Int. Cl.: E04H 4/08, E04H 3/16

(54) **ABRI POUR BASSIN D'AGRÉMENT**
SCHUTZABDECKUNG FÜR EIN SCHWIMMBECKEN
COVER FOR A SWIMMING POOL

(30) Priorité: 05.12.2014 FR 1461975
(43) Date de publication de la demande: 08.06.2016
(73) Titulaire: Abrisud, 32600 L'Isle Jourdain (FR)
(72) Inventeur: Wystup, Frédéric, FR-32200 Maurens (FR)
(74) Mandataire: Richebourg, Michel François

(56) Documents cités:
- WO-A1-2010/063912
- FR-A1- 2 930 577
- FR-A1- 2 999 215
- FR-A1- 3 000 759

## Description

### DOMAINE D'APPLICATION DE L'INVENTION

La présente invention a trait au domaine des abris pour bassins d'agrément et notamment aux adaptations permettant de replier et de déployer lesdits abris dans les meilleures conditions.

### DESCRIPTION DE L'ART ANTÉRIEUR

Les abris pour bassin d'agrément sont des structures légères qui forment un toit au-dessus du bassin afin notamment de le protéger et d'en contrôler l'accès.

Ces abris comprennent souvent des éléments de toiture mobiles en translation au-dessus du bassin. Ce déplacement autorise le dégagement du bassin à des fins d'accès et permet le stockage desdits éléments de toiture à une extrémité du bassin. Il peut par exemple être mis en oeuvre sur des abris coulissants, semi-coulissants, télescopiques, motorisés ou non, etc...

Ces mouvements de translation sont classiquement réalisés au moyen de roulettes équipant les parties de l'élément de toiture venant en contact avec le sol de part et d'autre du bassin. Les courses des éléments de toiture peuvent être de plusieurs mètres ou de dizaines de mètres. Le sol est ici considéré comme la surface sur laquelle se déplacent lesdits éléments et peut donc être constitué par le rebord de piscine, la plage l'entourant, etc...

La demanderesse a constaté que les trajectoires et le positionnement final des éléments de toiture pouvaient être soumis à variation. Un mauvais positionnement final peut avoir de nombreuses conséquences négatives pour l'abri et pour son utilisateur, parmi celles-ci :
- l'impossibilité de fixer au sol l'élément de toiture à partir d'inserts filetés prépositionnés,
- l'impossibilité de fixer au sol l'élément de toiture à partir de pattes de fixation érectiles prépositionnées,
- une mauvaise fixation de l'élément de toiture et donc de l'abri,
- une déformation de l'élément et donc de l'abri,
- un coincement de l'élément de toiture seul ou en arc-boutement avec les autres,
- l'impossibilité des rebords de l'élément de toiture de coopérer avec les moyens de guidage prépositionnés,
- l'impossibilité des rebords de l'élément de toiture à coopérer avec les moyens de mise en mouvement (motorisation) prépositionnés,
- une déformation des moyens de fixation et de guidage prépositionnés,
- des difficultés pour faire passer l'abri d'une position repliée à une position déployée et vice-versa du fait que les éléments de toiture ne sont pas bien positionnés entre eux,
- etc...

Par exemple, la solution de fixation proposée par la demanderesse dans le document FR 2999215 requiert une très bonne trajectoire ainsi qu'un positionnement final parfait. Dans le cas contraire, la tige érectile ne s'engage pas dans le module de retenue associé à l'élément de toiture. De plus, la mise en oeuvre décrite n'est pas applicable à une configuration non télescopique. En effet, alors que dans une configuration gigogne les éléments de toiture présentent chacun leur propre chemin de déplacement, il n'en est pas de même pour les autres configurations telle celle illustrée dans le document EP1687499 où les éléments de toiture sont identiques. Chaque élément de toiture suit alors le même chemin de déplacement que ce soit pour une course de déploiement que pour une course de repli. La fin de course pour un élément de toiture peut ne constituer alors qu'une position intermédiaire pour un autre élément de toiture.

La solution de retenue et de guidage proposée par la demanderesse dans le document FR2930577 requiert également une bonne trajectoire et un bon positionnement final. En effet, afin de mettre en oeuvre la retenue verticale des éléments de toiture, une forme en saillie solidaire de la bordure de l'élément de toiture doit venir sous la joue inférieure d'une roulette à axe vertical solidaire du rebord du bassin. Dans ce document, la bande de roulement de la roulette à axe vertical sert de surface de guidage à la bordure de l'élément de toiture mobile en translation.

### DESCRIPTION DE L'INVENTION

La demanderesse a donc mené des recherches qui ont abouti à la conception et à la réalisation d'un abri de piscine comprenant des moyens de correction de trajectoire, de fixation au sol, de mise en oeuvre de la motorisation et de rigidification de la structure permettant de résoudre les inconvénients de l'art antérieur.

L'abri pour bassin d'agrément comporte une pluralité d'éléments de toiture mobiles en translation pour passer d'une position ouverte à une position fermée,
lesdits éléments de toiture formant une structure avec des profilés transversaux dont les extrémités sont reliées par des profilés rebords, reposant au sol et se déplaçant sur ce dernier au moyen de roulettes équipant lesdits rebords,
ladite structure supportant au moins un panneau de toiture,
ledit sol étant équipé de semelles de guidage de la translation des éléments de toiture mobiles en étant préformées d'une surface de guidage,
chaque roulette étant en liaison avec un support qui la relie au rebord au moyen d'une autre liaison pivot d'axe parallèle à l'axe de rotation de roulette, ledit support étant préformé d'une surface de contact venant en contact avec la surface de guidage préformée dans lesdites semelles de guidage.
Selon l'invention, cet abri est remarquable en ce que ledit support supporte deux roulettes et son axe de rotation est disposé entre les deux roulettes supportées,
ledit support est disposé dans un boîtier venant se fixer sur la face interne du profilé rebord de l'élément de toiture,
un module élastique s'intercalant entre ledit support pivotant et ledit boîtier afin de le maintenir au repos dans une position angulaire donnée.

Cette caractéristique est particulièrement avantageuse en ce qu'elle permet de rendre la position de la surface de contact dépendante de la position de la roulette qui peut varier en fonction des variations de la surface sur laquelle elle se déplace. Cette prise en compte desdites variations au plus près de la surface de contact à des fins de guidage va optimiser ledit guidage et donc le déplacement des différents éléments de toiture.

Les supports sont positionnés sur les éléments de toiture de sorte que leurs surfaces de contact viennent en vis-à-vis des surfaces de guidage et servent en cas de charge importante sur le panneau de toiture de moyen de fixation. Ainsi, les surfaces en vis-à-vis servent de butées mécaniques en cas par exemple d'accumulation de neige sur la toiture. Pour ce faire, la surface de guidage fixe préformée dans la semelle est orientée vers l'intérieur du bassin et la surface de contact mobile préformée sur le support est orientée vers l'extérieur. Contrairement à l'art antérieur, ce n'est pas la roulette à axe fixe et solidaire du rebord de l'élément de toiture mobile qui vient en contact avec la surface de guidage fixe préformée dans la semelle fixée au sol. En effet, pour un meilleur guidage, l'invention propose que ce soit le support pivotant de roulette.

Afin que cette prise en compte puisse être réalisée avant mise en contact des surfaces, l'axe de pivotement du support est, selon une autre caractéristique, disposé en arrière de l'axe de pivotement de la roulette par rapport au sens de déploiement de l'abri. Selon l'invention, pour optimiser l'appui au sol et le guidage, ledit support supporte deux roulettes et son axe de rotation est disposé entre les deux roulettes supportées. Ainsi, le bon positionnement de la surface de contact par rapport à la surface de guidage est garanti malgré les variations de la surface sur laquelle elles se déplacent et ce dans les deux sens de déplacement de l'élément de toiture. Selon un mode de réalisation préféré, chaque profilé rebord accueille deux supports. Les moyens de guidage et de support sont ainsi multipliés par deux en regard d'une configuration classique. Ce support ou ces supports peuvent être logés dans le profilé rebord.

Néanmoins, il n'est pas toujours possible de disposer de suffisamment de volume libre dans le profilé rebord pour accueillir ce ou ces supports. Ainsi, selon l'invention, ledit support est disposé dans un boîtier venant se fixer sur la face interne du profilé formant le rebord de l'élément de toiture. Cette caractéristique est particulièrement adaptée pour une configuration non télescopique de l'abri. Elle permet de protéger le support d'en faciliter la liaison avec le profilé rebord. Elle permet en outre d'optimiser la liaison pivot entre le support et l'élément de toiture grâce aux caractéristiques suivantes :
- un module élastique s'intercale entre ledit support pivotant et ledit boîtier afin de le maintenir au repos (c'est-à-dire lorsque les roulettes ne sont plus en contact avec le sol ou avec un autre élément de toiture) dans une position angulaire donnée,
   une telle caractéristique permet de maintenir la ou les roulettes en contact avec le sol et de s'assurer de la position angulaire du support une fois que les roulettes qu'il supporte ne sont plus en contact avec le sol (par exemple lors du soulèvement de l'élément de toiture), une telle position angulaire facilitant l'empilement et de désempilement des éléments de toiture;
- le boitier est préformé d'au moins une butée mécanique limitant le mouvement de rotation du support,
   une telle caractéristique évite un trop grand battement angulaire du support autour de son axe de rotation et limite l'action du module élastique en limitant la course autorisée.

La présence de ce support et le doublement des moyens de roulement permettent également d'optimiser l'empilement des éléments de toiture lorsque l'abri est en position repliée. En effet, lorsque les éléments de toiture sont empilés les roulettes de l'élément de toiture supérieur viennent reposer sur la surface supérieure de l'élément de toiture inférieur. Pour optimiser le positionnement des éléments de toiture, le profilé rebord de l'élément de toiture comprend sur sa face supérieure une saillie de centrage de part et d'autre de laquelle se positionnent les deux roulettes de chaque support de l'élément de toiture se positionnant dessus.

Selon une autre caractéristique, pour améliorer cette solution de positionnement, le support est préformé sur sa partie basse entre les deux roulettes de façon à présenter une encoche coopérant avec ladite saillie de centrage. Cette encoche est selon un mode de réalisation préféré, réalisée dans la surface de contact.

Cette saillie est en outre prépositionnée par rapport à la came de levage équipant classiquement le rebord de l'élément de toiture afin de faciliter le montage.

L'amélioration de la précision de la course des éléments de toiture permet d'envisager des moyens de fixation originaux. Ainsi, lorsque l'abri est du type où ladite semelle est équipée d'une tige de retenue escamotable se relevant au passage de l'élément de toiture et comprenant une tête qui vient coopérer avec un module de retenue mobile solidaire de l'élément de toiture mobile à des fins de maintien en position une fois l'élément de toiture arrivé en fin de course de déploiement, il est remarquable en ce que ledit module de retenue mobile comprend un chemin de déplacement emprunté par la tête de retenue dans sa totalité lorsque l'élément de toiture est en cours de course et dans lequel s'arrête ladite tête lorsque l'élément de toiture est en fin de course de déploiement.

Cette succession de relevage/glissement/escamotage conclue par une retenue finale, correspond aux déplacements de la tige de retenue lorsque l'abri n'est pas gigogne et que l'ensemble des éléments de toiture présente la même dimension et donc le même chemin de roulement pour les roulettes. Elle n'est rendue possible que par l'amélioration du déplacement des éléments de toiture.

Ladite tige de retenue comprend avantageusement une tête de retenue et un arbre de pivotement par rapport à ladite semelle dans laquelle elle s'escamote et est équipée pour être relevée magnétiquement lors du passage du module de retenue mobile.

Selon un mode de réalisation préféré, lesdites semelles sont disposées de part et d'autre du bassin et fonctionnent par paires disposées parallèlement au chemin de déplacement des éléments de toiture. Quatre semelles sont donc mobilisées pour chaque élément de toiture qui comprennent quatre modules de retenue et quatre supports de roulettes (deux dans chaque rebord).

Afin de proposer pour chaque rebord d'élément de toiture mobile, deux surfaces de retenue et de guidage latérales, ladite semelle est, selon une autre caractéristique particulièrement avantageuse de l'invention, préformée pour présenter deux surfaces de guidage parallèles avec lesquelles coopèrent respectivement :
- le support pivotant de roulette,
- une saillie solidaire du rebord de l'élément de toiture.

Une telle configuration solutionne les problèmes dus à la dilatation de l'élément de toiture aussi bien pour les situations tendant à écarter les deux rebords latéraux de l'élément de toiture que pour celles tendant à les rapprocher. En effet, la mise en oeuvre de deux surfaces d'appui permet de garantir que le positionnement latéral du rebord de l'élément de toiture soit inscrit dans la tolérance quelle que soit le sens de la déformation latérale. Le bon positionnement nécessaire à la mise en oeuvre d'un dispositif de retenue magnétique tel celui décrit plus haut est donc garanti.

Selon une autre caractéristique particulièrement avantageuse, ladite semelle adopte la forme d'une pièce plate allongée dont :
- les deux grands côtés forment les deux surfaces de guidage,
- les deux petits côtés sont préformés en pointe,
- la partie centrale est percée pour accueillir les vis de fixation au sol, ainsi que la tige de retenue escamotable.

Selon un mode de réalisation préféré auquel peut se rapporter l'ensemble des caractéristiques ci-dessus décrites, l'abri est formé d'éléments de toiture plans.

Néanmoins, d'autres configurations sont possibles notamment lorsque les éléments de toiture mobiles sont identiques ou lorsque les chemins de déplacement empruntés par leurs roulettes sont identiques.

Selon une caractéristique préférée, la surface de guidage préformée dans lesdites semelles de guidage est une surface verticale parallèle à l'axe de déplacement, constituée par un bord longitudinal de ladite semelle et s'évasant à ses deux extrémités. L'évasement aux deux extrémités assure la correction de trajectoire dans les deux sens de déplacements de l'élément de toiture.

La demanderesse a constaté que l'amélioration du déplacement et du positionnement des éléments de toiture dépend également de la rigidité de ces derniers. Aussi, la demanderesse a mené des recherches visant à rigidifier la structure d'une part en améliorant l'encadrement du panneau de toiture et d'autre part en améliorant la liaison entre les profilés transversaux et rebords.

Selon une caractéristique particulièrement avantageuse de l'invention, le profilé rebord présente une feuillure longitudinale horizontale d'accueil du bord du panneau de toiture, le bord supérieur étant dimensionné de façon à proposer un recouvrement supérieur à celui proposé par le bord inférieur de la feuillure. Ce recouvrement supplémentaire améliore la retenue du panneau contribuant non seulement à une meilleure rigidité de l'élément de toiture mais également à une meilleure retenue du panneau en cas de fort vent.

Afin d'optimiser cette retenue et de faciliter le drainage de l'eau se projetant sur ledit panneau, un joint vient s'intercaler entre ledit recouvrement supérieur et le rebord du panneau de toiture.

Selon une autre caractéristique particulièrement avantageuse de l'invention contribuant elle-aussi à une meilleure rigidité, les profilés transversaux et les profilés de rebord sont reliés par des modules de liaison formant équerres et préformés de faces adoptant des projections s'introduisant dans lesdits profilés, un bouchon recouvrant l'angle ainsi formé. Cette liaison par utilisation d'une équerre s'introduisant partiellement dans les profilés à réunir apporte une rigidité supérieure à celle proposée par la liaison précédente qui se contentait d'un vissage traversant directement un premier profilé et coopérant avec un profilé alvéovis formé dans le deuxième profilé.

Les concepts fondamentaux de l'invention venant d'être exposés ci-dessus dans leur forme la plus élémentaire, d'autres détails et caractéristiques ressortiront plus clairement à la lecture de la description qui suit et en regard des dessins annexés, donnant à titre d'exemple non limitatif, un mode de réalisation d'un abri pour bassin d'agrément conforme à l'invention.

### BRÈVE DESCRIPTION DES DESSINS

La figure 1 est un dessin schématique d'une vue de dessus en perspective d'un mode de réalisation d'un abri pour bassin d'agrément conforme à l'invention en position ouverte ;
La figure 2 est un dessin schématique d'une vue de dessus en perspective de l'abri de la figure 1 en position fermée;
La figure 3 est un dessin schématique d'une vue de dessus en perspective d'un élément de toiture seul de l'abri de la figure 1;
La figure 4 est un dessin schématique d'une vue de dessus en perspective d'un profilé rebord seul de l'élément de toiture de la figure 3;
La figure 5 est un dessin schématique d'une vue de côté d'un des boitiers supporté par le profilé rebord de la figure 4;
La figure 6 est un dessin schématique d'une vue de dessus en perspective d'une semelle;
La figure 7 est un dessin schématique d'une vue de face de détail de la liaison entre la semelle et l'élément de toiture ;
Les figures 8a, 8b, 8c, 8d, 8e sont des dessins schématiques d'une vue de côté en coupe du module de retenue en mouvement avec les différentes positions prises par la tige de retenue;
La figure 9 est un dessin schématique d'une vue de face de détail partiellement éclatée du profilé de rebord;
La figure 10 est un dessin schématique d'une vue en perspective partiellement éclatée d'un angle de l'élément de toiture de la figure 3;
La figure 11 est un dessin schématique d'une vue en perspective partiellement éclatée d'un angle de l'élément de toiture de la figure 3 auquel on a enlevé le bouchon;
La figure 12a est un dessin schématique d'une vue en perspective d'un autre mode de réalisation d'une semelle;
La figure 12b est un dessin schématique d'une vue de dessus de la semelle de la figure 12a;
La figure 13 est un dessin schématique d'une vue de face de détail de la liaison entre la semelle de la figure 12a et un autre mode de réalisation d'un élément de toiture.

### DESCRIPTION DES MODES PRÉFÉRÉS DE RÉALISATION

Comme illustré sur les dessins des figures 1 et 2, l'abri de piscine référencé A dans son ensemble assure la couverture du bassin référencé B bordé d'une margelle M.

Cet abri A adopte une configuration plate et est formé de trois éléments de toiture 100a, 100b, 100c identiques, mobiles en translation selon la double-flèche F1 selon un axe horizontal longitudinal, et qui passent d'une position empilée à l'extrémité du bassin B illustrée par le dessin de la figure 1 à une position déployée de couverture du bassin B illustrée par le dessin de la figure 3. A des fins d'ouverture, les éléments de toiture 100a, 100b, 100c réalisent le même déplacement en sens inverse en terminant dans la position empilée illustrée par le dessin de la figure 1.

La mise en mouvement des éléments de toiture 100a, 100b, 100c de l'abri A à des fins de translation au-dessus du bassin B selon la double-flèche F1 et à des fins d'empilement ou de désempilement selon la double flèche F2, est réalisée par un même module motorisé 200 comprenant deux carters 210 et 220 disposés de part et d'autre d'une surface de stockage située à une extrémité du bassin B.
Ces carters contiennent les moteurs, l'électronique et la cinématique nécessaires à la mise en mouvement. Lesdits moteurs sont alimentés en électricité sur secteur ou au moyen de l'énergie stockée dans des batteries logées dans lesdits carters 210 et 220 et alimentées par un panneau solaire (non illustré).

Les éléments de toiture 100a, 100b et 100c suivent le même chemin de déplacement et viennent coopérer avec des semelles 300 positionnées sur ledit chemin de déplacement à des fins de correction de trajectoire et de fixation au sol une fois les éléments de toiture 100a, 100b, 100c arrivés en fin de course. Selon le mode de réalisation préféré illustré, quatre semelles 300 participent à la fixation de chaque élément de toiture.

Comme illustrées, les semelles 300 sont disposées longitudinalement de part et d'autre du bassin B et sur une ligne parallèle à la margelle M. Elles sont associées à une paire de rails 212 et 213 en début de course de déploiement en sortie du module motorisé 200. Comme illustrées sur le dessin de la figure 2, les semelles 300 ne sont plus visibles une fois que les éléments de toiture 100a, 100b, 100c sont en fin de course de fermeture.

Selon le mode de réalisation préféré mais non limitatif illustré sur le dessin de la figure 3, l'élément de toiture 100a comprend des profilés en aluminium formant une structure supportant un panneau de toiture P en polycarbonate alvéolaire. Plus précisément, la structure comprend deux profilés transversaux 110 et 120 dont les extrémités sont reliées par des profilés rebords 130 et 140 longitudinaux. Des traverses 150 viennent également entretoiser les deux profilés transversaux 110 et 120. Les profilés rebords 130 et 140 reposent au sol et se déplacent sur ce dernier au moyen de roulettes (qui n'apparaissent pas sur le dessin de la figure 4 du fait de leur positionnement en partie inférieure) équipant lesdits rebords 130 et 140.

Les profilés rebords 130 et 140 sont illustrés plus en détails sur le dessin de la figure 4 prenant comme exemple le profilé 130.

Ce profilé 130 de section sensiblement rectangulaire accueille sur sa face latérale interne 131 deux boîtiers 400 contenant chacun un support pivotant 410 pour deux roulettes 420 (cf. figure 5). Ledit profilé 130 comprend également sur sa face supérieure 132, deux saillies 500 disposées au niveau du plan de symétrie verticale des boîtiers 400 et reliées chacune à des cames 600 servant d'appui aux moyens de levage du module motorisé 200.

Comme illustré sur le dessin de la figure 5, le boîtier 400 est un contenant réalisé en plastique moulé venant se fixer par vissage à la surface extérieure de la face interne 131 du profilé rebord 130. Ce contenant est ouvert sur sa paroi inférieure et sur sa paroi venant en contact avec ledit profilé rebord. Cette dernière paroi ajourée comprend une projection périphérique équipée d'oeillets 401 permettant de mettre en oeuvre ladite fixation par vissage.

La face interne de la paroi verticale venant en vis-à-vis de la paroi ajourée comprend trois projections horizontales avec lesquelles coopère ledit support 410 à savoir une projection cylindrique centrale 402 d'axe parallèle à celui des roulettes 420 et deux projections parallèles latérales 403 et 404 disposées dans le même plan horizontal de part et d'autre de ladite projection centrale 402 et selon un même éloignement.

Ledit support 410 est une platine réalisée en plastique moulé préformée d'un alésage central 411 venant s'engager sur la projection centrale 402 à des fins de pivotement selon la double-flèche F3. De part et d'autre de cet alésage 411, le support 410 est préformé de deux logements pour accueillir deux roulettes 420 et en étant percé de deux autres alésages 412 et 413 recevant les arbres desdites roulettes 420 disposés parallèles à l'axe de rotation du support 410. Le support est en outre préformé à ses deux extrémités de deux fenêtres oblongues 414 et 415 dans lesquelles viennent s'engager les projections parallèles latérales 403 et 404. Ainsi, le mouvement angulaire du support 410 selon la double-flèche F3 est limité à la longueur des fenêtres 414 et 415 qui viennent en butée contre les projections 403 et 404.

Un ressort 430 intercalé entre la face supérieure du boîtier 400 et la surface supérieure du support 410 maintient dans la même position angulaire ledit support 410, lorsque ce dernier n'est plus en contact avec le sol. Cette caractéristique va faciliter l'opération d'empilement en maintenant une position du support à angle ouvert pour l'élément de toiture soulevé facilitant l'insertion par dessous de l'élément de toiture suivant. Pour la même raison, la surface 416 qui constitue une saillie verticale vers le bas à partir du support 410 est biseautée horizontalement à ses deux extrémités évitant ainsi de buter contre la saillie 500 lors de ladite insertion.

Conformément à l'invention, ledit support 410 est préformé sur sa partie basse d'une projection formant une surface de contact 416 orientée vers l'extérieur de l'abri venant en contact avec lesdites semelles de guidage 300. Cette surface de contact 416 propose un plan d'appui vertical parallèle à l'axe horizontal longitudinal de la translation, sur une longueur allant au-delà de l'entraxe des roulettes 420. Cette surface de contact s'évase à ses deux extrémités. Elle est en outre préformée au niveau de sa partie médiane d'une encoche 417 qui vient coopérer avec la saillie 500 présente sur la surface supérieure 132 du profilé rebord de l'élément de toiture disposé au-dessous en position empilée.

La surface de contact 416 vient coopérer avec la surface de guidage 310 préformée dans la semelle 300 telle celle illustrée par le dessin de la figure 6.

La semelle 300 illustrée est une pièce plate allongée de forme sensiblement rectangulaire dont un des grands côtés forme la surface de guidage 310. Cette surface de guidage 310 est orientée vers l'intérieur de l'abri et présente un plan vertical parallèle à l'axe horizontal longitudinal de déplacement des éléments de toiture. Elle est évasée à ses deux extrémités comme la surface de contact 416 avec laquelle elle vient en vis-à-vis de façon à permettre la correction de la trajectoire de l'élément de toiture comme illustré sur le dessin de la figure 7. Cette position est aussi celle correspondant à une fin de course. On comprend alors le rôle de fixation ou de butée mécanique de retenue de l'invention indépendamment du module de fixation relevable. En effet, une grosse contrainte exercée sur le panneau de toiture (accumulation de neige par exemple) tendra à mettre en contact la surface de contact avec la surface de guidage. Pour ce faire, la surface de contact 416 est orientée vers l'extérieur du bassin alors que la surface fixe de guidage 310 est orientée vers l'intérieur du bassin.

La semelle 300 est percée d'une pluralité de trous pour permettre le passage de vis nécessaires à sa fixation au sol. Les roulettes 420 roulent sur la surface sur laquelle est fixée la semelle et permettent grâce à l'articulation proposée par le support de faire suivre à la surface de contact 416 tous les défauts de la surface de déplacement et de garantir ainsi le bon positionnement de l'élément de toiture ou bien le contact entre la surface de guidage 310 et ladite surface de contact 416 à des fins de correction de trajectoire ou de positionnement.

Cette optimisation de la trajectoire et du positionnement final de l'élément de toiture permet d'envisager la mise en oeuvre d'un moyen de fixation automatique comme illustré par les dessins des figures 7, 8a, 8b, 8c, 8d et Be.

En effet, comme illustrée par le dessin de la figure 6, ladite semelle 300 accueille une tige de retenue 320 escamotable qui se relève lors du passage de l'élément de toiture et vient coopérer avec un module de retenue 700 inséré dans le profilé rebord 130. Cette tige de retenue 320 adopte la forme d'un T dont la base 321 est articulée à la semelle 300 selon un axe horizontal perpendiculaire à l'axe horizontal longitudinal de déplacement de l'élément de toiture. Les branches du T de l'extrémité libre 322 s'étendent dans le même plan que celui de l'axe de rotation de la tige. Par pivotement, la tige de retenue passe d'une position escamotée illustrée par les dessins des figures 6 et 8a à une position relevée illustrée par le dessin de la figure 8d. La semelle 300 est préformée d'une empreinte 330 correspondant au profil de la tige de retenue 320 afin qu'en position escamotée, cette dernière ne saillisse pas hors de la semelle 300.

La tige 320 se relève, s'introduit dans les modules de retenue 700, puis s'escamote pour chaque module de retenue 700 passant au dessus. Elle ne s'escamote pas une fois engagée dans le module, lorsque l'élément de toiture est à l'arrêt c'est-à-dire lorsqu'il est arrivé à la fin de la course souhaitée. Chaque profilé rebord comporte deux modules de retenue 700.

Le relevage des tiges est obtenu grâce à des aimants 323, 710 équipant lesdites tiges et lesdits modules de tenue 700. L'aimant 323 de la tige est disposé dans le corps de la tige entre ses deux extrémités 321 et 322. L'aimant 710 du module de retenue est disposé sur sa partie avant dans le sens du déploiement.

Comme illustré sur les dessins des figures 8a, 8b, 8c, Bd et 8e le module de retenue 700 présente un chemin de déplacement interne 720 comportant deux extrémités dont une première sert de point d'entrée à l'extrémité libre 322 de la tige de retenue 320 alors relevée et dont l'autre extrémité sert de point de sortie à ladite extrémité libre 322 de la tige de retenue 320 s'escamotant.

Plus précisément, le chemin de déplacement 720 comprend une zone plane médiane 721 disposée entre deux rampes 722 et 723. La première rampe 722 permet à la tige 320 relevée de poursuivre son levage et de venir à la hauteur de la zone médiane 721. La deuxième rampe 723 permet à la tige 320 de progressivement s'abaisser pour s'escamoter dans la semelle 300.

Ainsi, à partir de la position illustrée par le dessin de la figure 8a, le mouvement du module de toiture 100a et donc du profilé rebord 130 selon la flèche F4, amène le module de retenue 700 à une distance telle de la semelle que l'aimant 710 exerce son attraction sur celui 323 logé dans la tige de retenue 320 pour obtenir son relevage et atteindre ainsi la position illustrée par le dessin de la figure 8b.

La poursuite du mouvement de translation de l'élément de toiture 100a (flèche F4) permet à l'extrémité 322 de la tige de retenue 320 de venir en contact avec la zone médiane 721 comme illustrée par les dessins des figures 8c et 8d.

Si l'élément de toiture est arrivé en fin de course de déploiement ou de la course souhaitée, l'extrémité 322 de la tige 320 reste au niveau de cette zone médiane 721 pour assurer la retenue. Si l'élément de toiture n'est qu'en position intermédiaire, la course symbolisée par la flèche F4 est poursuivie sans interruption de sorte que l'extrémité 322 se retrouve dans la rampe descendante de sortie 723 et se libère du module de retenue 700 jusqu'à s'escamoter comme illustré sur le dessin de la figure 8e. Pour cet escamotage, la tige est entrainée par son propre poids vers le bas. De plus, lors du mouvement de l'élément de toiture, une butée 730 associée au module 700 vient éventuellement en contact avec la tige de retenue 320 afin de garantir sa position escamotée dans son logement ménagé dans la semelle 300.

Ce relevage/escamotage est réalisé pour chaque module de retenue 700 passant au-dessus de la semelle 300 lors de la course de déploiement de l'abri jusqu'à ce que les éléments de toiture soient arrivés en fin de course où alors en s'immobilisant, ils gardent les tiges de retenue 320 au niveau de la zone médiane 721 des modules de retenue 700 à des fins de fixation.

Lors de la course de repli, comme les aimants 710 ne sont présents qu'en partie avant (dans le sens du déploiement flèche F4) du chemin de déplacement 720, les tiges 320 restent en position escamotée après leur premier escamotage.

Cette succession d'opérations requérant une grande précision de positionnement entre la semelle 300 et le module de retenue 700 est rendue possible du fait de la conception du support de roulettes de l'invention qui, de par son articulation (double flèche F3) et sa surface de contact 416, apporte la précision requise.

Pour également y participer, la demanderesse a également amélioré la rigidité des éléments de toiture.

Ainsi, comme illustré par le dessin de la figure 10, le profilé rebord 130 présente une feuillure 133 longitudinale horizontale d'accueil du bord du panneau de toiture, le bord supérieur 134 étant dimensionné de façon à proposer un recouvrement supérieur à la surface d'appui proposé par le bord inférieur 135 de la feuillure 133. Cette configuration proposant un recouvrement plus important évite le désengagement du bord du panneau P hors des profilés rebords et apporte une meilleure tenue de ce dernier et donc une plus grande rigidité de l'élément de toiture. Pour optimiser cette retenue mais également pour mieux drainer l'eau projetée sur le panneau P, un joint 136 vient s'intercaler entre ledit recouvrement supérieur 134 et le rebord du panneau de toiture P.

Comme illustré par les dessins des figures 11 et 12, les extrémités des profilés 130 et 110 ne sont pas assemblées par vissage direct dans des alvéovis mais par l'intermédiaire d'une pièce rajoutée à savoir une équerre 800. Cette équerre 800 est avantageusement préformée pour présenter des projections 810 et 820 s'introduisant dans lesdits profilés 130 et 110 tout en permettant à l'équerre de venir en appui en extrémité. L'équerre 800 est ensuite vissée sur lesdits profilés. Un bouchon 830 vient recouvrir l'angle ainsi formé et est préformé pour réaliser la continuité des différents volumes des deux profilés assemblés.

Les dessins des figures 12a, 12b et 13 illustrent un autre mode de réalisation d'une semelle 300' et une liaison optimisée entre le rebord de l'élément de toiture 100a' et ladite semelle 300' permettant de mieux prendre en compte les phénomènes de dilatation susceptibles de faire varier la position du rebord de l'élément de toiture selon la double-flèche F5.

Comme illustrée, ladite semelle 300' est préformée pour présenter deux surfaces de guidage parallèles avec lesquelles coopèrent le rebord de l'élément de toiture 100a'.

Le support pivotant 410' de roulette 420' est préformé d'une surface d'appui 416' venant coopérer avec la surface de guidage 320'.

Le rebord de l'élément de toiture 100a' est en outre équipé d'une saillie 740' solidaire du rebord de l'élément de toiture, saillie 740' qui vient coopérer avec l'autre surface de guidage 310'. Comme illustrée, ladite saillie vient se positionner et se fixer sur le module de retenue 700' préformé à cet effet.

Ainsi, les roulettes de support des éléments de toiture ne participent pas au guidage.

Comme illustrée plus en détail sur les dessins des figures 12a et 12b, ladite semelle 700' adopte la forme d'une pièce plate allongée dont :
- les deux grands côtés 310' et 320' forment les deux surfaces de guidage,
- les deux petits côtés sont préformés en pointe 330' et 340',
- la partie centrale est percée de deux orifices 350' à épaulement pour accueillir les vis de fixation au sol, ainsi que d'un logement 360' pour accueillir la tige de retenue escamotable 370' (cf. figure 13).

La préformation en pointe 330' et 340' permet de constituer un v de guidage corrigeant si nécessaire la course des éléments de toiture aussi bien dans une course de déploiement qu'en sens inverse pour une course d'ouverture en coopérant avec le support mobile 410' d'une part et la saillie 740' d'autre part.

La qualité du guidage ainsi obtenu permet d'envisager une configuration (non illustrée) de dispositif de retenue où chaque rebord d'élément de toiture ne vient se solidariser qu'à une seule semelle 300'. Une telle configuration réduit le nombre de semelles et donc le temps nécessaire à l'installation de l'abri pour lequel la pose des semelles 300' constitue un poste particulièrement important.

Une autre caractéristique participant à l'accélération de l'installation réside dans le fait que les orifices 350' de passage des tiges des vis de fixation (non illustrées), laissent une tolérance de positionnement à la tige et donc à la semelle 300'. De plus, le dispositif comprend des bouchons spéciaux (non illustrés) venant chapeauter les têtes de vis en s'intercalant entre la tête de vis et la semelle 300' et en étant préformés à cet effet, de changer la position de la semelle 300' en prenant une position angulaire différente. Cette possibilité de réglage après vissage garantit le bon positionnement des semelles 300' dans un temps relativement court.

On comprend que l'abri, qui vient d'être ci-dessus décrit et représenté, l'a été en vue d'une divulgation plutôt que d'une limitation. Bien entendu, divers aménagements, modifications et améliorations pourront être apportés à l'exemple ci-dessus, sans pour autant sortir du cadre de l'invention défini par les revendications ci-jointes.

## Revendications

1. Abri (A) pour bassin d'agrément (B),
ledit abri (A) comportant une pluralité d'éléments de toiture (100a, 100a', 100b et 100c) mobiles en translation pour passer d'une position ouverte à une position fermée,
lesdits éléments de toiture (100a, 100a', 100b et 100c) formant une structure avec des profilés transversaux (110, 120) dont les extrémités sont reliées par des profilés rebords (130, 140), reposant au sol et se déplaçant sur ce dernier au moyen de roulettes (420) équipant lesdits rebords (130, 140),
ladite structure supportant au moins un panneau de toiture (P),
ledit sol étant équipé de semelles (300, 300') de guidage de la translation des éléments de toiture mobiles (100a, 100a', 100b et 100c) en étant préformées d'une surface de guidage (310, 310', 320'),
chaque roulette (420) étant en liaison avec un support (410) qui la relie au rebord (130) au moyen d'une autre liaison pivot d'axe parallèle à l'axe de rotation de roulette (420), ledit support (410) étant préformé d'une surface de contact (416) venant en contact avec la surface de guidage préformée dans lesdites semelles de guidage, **CARACTÉRISÉ PAR LE FAIT QUE** ledit support (410) supporte deux roulettes (420) et son axe de rotation est disposé entre les deux roulettes (420) supportées,
ledit support (410) est disposé dans un boîtier (400) venant se fixer sur la face interne du profilé rebord (130) de l'élément de toiture (100a, 100a'),
un module élastique (430) s'intercalant entre ledit support pivotant (410) et ledit boîtier (400) afin de le maintenir au repos dans une position angulaire donnée

2. Abri (A) selon la revendication 1, **CARACTÉRISÉ PAR LE FAIT QUE** l'axe de pivotement du support (410) est disposé en arrière de l'axe de pivotement de la roulette (420) par rapport au sens de déploiement de l'abri (A).

3. Abri (A) selon la revendication 1, **CARACTÉRISÉ PAR LE FAIT QUE** le boîtier (400) est préformé d'au moins une butée mécanique (403, 404) limitant le mouvement de rotation du support (410).

4. Abri (A) selon la revendication 1, où lorsque l'abri (A) est en position repliée, les éléments de toiture (100a, 100b et 100c) sont empilés, **CARACTÉRISÉ PAR LE FAIT QUE** le profilé rebord (130) de l'élément de toiture (100a) comprend, sur sa face supérieure, une saillie de centrage (500) de part et d'autre de laquelle se positionnent les deux roulettes (420) de chaque support (410) de l'élément de toiture se positionnant au-dessus.

5. Abri (A) selon la revendication 4, **CARACTÉRISÉ PAR LE FAIT QUE** le support (410) est préformé sur sa partie basse entre les deux roulettes (420) de façon à présenter une encoche (417) coopérant avec ladite saillie de centrage (500).

6. Abri (A) selon la revendication 1, où ladite semelle (300, 300') est équipée d'une tige de retenue escamotable (320, 370') se relevant au passage de l'élément de toiture (100a, 100a') et comprenant une tête (322) venant coopérer avec un module de retenue (700, 740') mobile solidaire de l'élément de toiture mobile (100a, 100a') à des fins de maintien en position une fois l'élément de toiture (100a) arrivé en fin de course de déploiement, **CARACTÉRISÉ PAR LE FAIT QUE** ledit module de retenue mobile (700, 700') comprend un chemin de déplacement (720) emprunté par la tête de retenue (322) dans sa totalité lorsque l'élément de toiture (100a, 100a') est en cours de course et dans lequel s'arrête ladite tête (322) lorsque l'élément de toiture (100a, 100a') est en fin de course de déploiement.

7. Abri (A) selon la revendication 6, **CARACTÉRISÉ PAR LE FAIT QUE** la tige de retenue (320, 370') comprend une tête de retenue (322) et un arbre de pivotement par rapport à ladite semelle (300) dans laquelle elle s'escamote et est équipée pour être relevée magnétiquement lors du passage du module de retenue mobile (700, 700').

8. Abri (A) selon la revendication 1, **CARACTÉRISÉ PAR LE FAIT QUE** lesdites semelles (300, 300') sont disposées de part et d'autre du bassin (B) et fonctionnent par paires disposées parallèlement au chemin de déplacement des éléments de toiture (100a, 100a', 100b et 100c).

9. Abri (A) selon la revendication 1, **CARACTÉRISÉ PAR LE FAIT QUE** la surface de guidage (310, 310', 320') préformée dans lesdites semelles de guidage (300, 300') est une surface verticale parallèle à l'axe de déplacement, constituée par un bord longitudinal de ladite semelle (300, 300') et s'évasant à ses deux extrémités.

10. Abri (A) selon la revendication 1, **CARACTÉRISÉ PAR LE FAIT QU'**il est formé d'éléments de toiture (100a, 100a', 100b et 100c) plans.

11. Abri (A) selon la revendication 1, **CARACTÉRISÉ PAR LE FAIT QUE** le profilé rebord (130) présente une feuillure (133) longitudinale horizontale d'accueil du bord du panneau de toiture (P), le bord supérieur (134) étant dimensionné de façon à proposer un recouvrement supérieur à celui proposé par le bord inférieur (135) de la feuillure.

12. Abri (A) selon la revendication 11, **CARACTÉRISÉ PAR LE FAIT QU'**un joint (136) vient s'intercaler entre ledit recouvrement supérieur (134) et le rebord du panneau de toiture (P).

13. Abri (A) selon la revendication 1, **CARACTÉRISÉ PAR LE FAIT QUE** les profilés transversaux (110, 120) et les profilés rebords (130, 140) sont reliés par des modules de liaison formant équerres (800) et préformés de faces adoptant des projections (810, 820) s'introduisant dans lesdits profilés, un bouchon (830) recouvrant l'angle ainsi formé.

14. Abri selon la revendication 1, **CARACTÉRISÉ PAR LE FAIT QUE** ladite semelle (300') est préformée pour présenter deux surfaces de guidage (310', 320') parallèles avec lesquelles coopèrent respectivement :
- le support pivotant (410') de roulette (420'),
- une saillie (740') solidaire du rebord de l'élément de toiture (100a').

15. Abri selon la revendication 14, **CARACTÉRISÉ PAR LE FAIT QUE** ladite semelle (300') adopte la forme d'une pièce plate allongée dont :
- les deux grands côtés (310', 320') forment les deux surfaces de guidage,
- les deux petits côtés sont préformés en pointe (330', 340'),
- la partie centrale est percée pour accueillir les vis de fixation au sol, ainsi que la tige de retenue escamotable (370').

## Patentansprüche

1. Schutzabdeckung (A) für ein Schwimmbecken (B),
wobei die Schutzabdeckung (A) eine Vielzahl von in Translation beweglichen Abdeckelementen (100a, 100a', 100b und 100c), um von einer offenen Position in eine geschlossene Position überzugehen, umfasst,
wobei die Abdeckelemente (100a, 100a', 100b und 100c) eine Struktur mit Querprofilen (110, 120) bilden, deren Enden durch Rahmenprofile (130, 140) verbunden sind, die am Boden liegen und sich auf diesem mit Hilfe von Rollen (420), mit denen die Rahmen (130, 140) versehen sind, verschieben,
wobei die Struktur mindestens eine Abdeckplatte (P) trägt,
wobei der Boden mit Sohlen (300, 300') zur Führung der Translation der beweglichen Abdeckelemente (100a, 100a', 100b und 100c) versehen ist, wobei sie aus einer Führungsfläche (310, 310', 320') vorgeformt sind,
wobei jede Rolle (420) mit einem Träger (410) in Verbindung ist, der sie mit dem Rahmen (130) mit Hilfe einer weiteren Schwenkverbindung mit einer Achse parallel zur Rotationsachse der Rolle (420) verbindet, wobei der Träger (410) aus einer Kontaktfläche (416) vorgeformt ist, die mit der vorgeformten Führungsfläche in den Führungssohlen in Kontakt kommt,
**dadurch gekennzeichnet, dass** der Träger (410) zwei Rollen (420) trägt, und seine Rotationsachse zwischen den zwei getragenen Rollen (420) angeordnet ist,
der Träger (410) in einem Gehäuse (400) angeordnet ist, das auf der Innenseite des Rahmenprofils (130) des Abdeckelements (100a, 100a') befestigt wird,
wobei sich ein elastisches Modul (430) zwischen den schwenkbaren Träger (410) und das Gehäuse (400) zwischenfügt, um ihn in Ruhestellung in einer gegebenen Winkelposition zu halten.

2. Schutzabdeckung (A) nach Anspruch 1, **dadurch gekennzeichnet, dass** die Schwenkachse des Trägers (410) hinter der Schwenkachse der Rolle (420) in Bezug zur Entfaltungsrichtung der Schutzabdeckung (A) angeordnet ist.

3. Schutzabdeckung (A) nach Anspruch 1, **dadurch gekennzeichnet, dass** das Gehäuse (400) aus mindestens einem mechanischen Anschlag (403, 404), der die Rotationsbewegung des Trägers (410) begrenzt, vorgeformt ist.

4. Schutzabdeckung (A) nach Anspruch 1, bei der, wenn die Schutzabdeckung (A) in der gefalteten Position ist, die Abdeckelemente (100a, 100b und 100c) gestapelt sind, **dadurch gekennzeichnet, dass** das Rahmenprofil (130) des Abdeckelements (100a) auf seiner Oberseite einen Zentriervorsprung (500) umfasst, zu dessen beiden Seiten sich die zwei Rollen (420) jedes Trägers (410) des Abdeckelements, das darüber angeordnet wird, positionieren.

5. Schutzabdeckung (A) nach Anspruch 4, **dadurch gekennzeichnet, dass** der Träger (410) auf seinem unteren Teil zwischen den zwei Rollen (420) vorgeformt ist, um eine Kerbe (417) aufzuweisen, die mit dem Zentriervorsprung (500) zusammenwirkt.

6. Schutzabdeckung (A) nach Anspruch 1, bei der die Sohle (300, 300') mit einer einziehbaren Haltestange (320, 370') versehen ist, die sich beim Durchgang des Abdeckelements (100a, 100a') anhebt, und umfassend einen Kopf (322), der mit einem beweglichen Haltemodul (700, 700'), das mit dem beweglichen Abdeckelement (100, 100a') verbunden ist, zu Zwecken des Haltens in Position zusammenwirkt, wenn das Abdeckelement (100a) am Entfaltungsanschlag angekommen ist, **dadurch gekennzeichnet, dass** das bewegliche Haltemodul (700, 700') einen Verschiebungsweg (720) umfasst, der von dem Haltekopf (322) zur Gänze verfolgt wird, wenn sich das Abdeckelement (100a, 100a') auf dem Weg befindet, und auf dem der Kopf (322) anhält, wenn das Abdeckelement (100a, 100a') am Entfaltungsanschlag angekommen ist.

7. Schutzabdeckung (A) nach Anspruch 6, **dadurch gekennzeichnet, dass** die Haltestange (320, 370') einen Haltekopf (322) und eine schwenkbare Welle in Bezug zur Sohle (300), in die sie sich einzieht, umfasst und eingerichtet ist, um beim Durchgang des beweglichen Haltemoduls (700, 700') magnetisch angehoben zu werden.

8. Schutzabdeckung (A) nach Anspruch 1, **dadurch gekennzeichnet, dass** die Sohlen (300, 300') beiderseits des Beckens (B) angeordnet sind und paarweise parallel zum Verschiebungsweg der Abdeckelemente (100a, 100a', 100b und 100c) angeordnet funktionieren.

9. Schutzabdeckung (A) nach Anspruch 1, **dadurch gekennzeichnet, dass** die in den Führungssohlen (300, 300') vorgeformte Führungsfläche (310, 310', 320') eine vertikale Fläche parallel zu der Verschiebungsachse ist, die von einem Längsrand der Sohle (300, 300') gebildet ist und sich an ihren zwei Enden erweitert.

10. Schutzabdeckung (A) nach Anspruch 1, **dadurch gekennzeichnet, dass** sie von flachen Abdeckelementen (100a, 100a', 100b und 100c) gebildet ist.

11. Schutzabdeckung (A) nach Anspruch 1, **dadurch gekennzeichnet, dass** das Rahmenprofil (130) einen horizontalen Längsfalz (133) zur Aufnahme des Randes der Abdeckplatte (P) aufweist, wobei der obere Rand (134) dimensioniert ist, um eine Abdeckung über jener, die vom unteren Rand (135) des Falzes geboten wird, zu bieten.

12. Schutzabdeckung (A) nach Anspruch 11, **dadurch gekennzeichnet, dass** eine Dichtung (136) zwischen der oberen Abdeckung (134) und dem Rahmen der Abdeckplatte (P) zwischengefügt ist.

13. Schutzabdeckung (A) nach Anspruch 1, **dadurch gekennzeichnet, dass** die Querprofile (110, 120) und die Rahmenprofile (130, 140) durch Verbindungsmodule verbunden sind, die Winkel (800) bilden und aus Flächen vorgeformt sind, die Projektionen (810, 820) annehmen, die sich in die Profile einführen, wobei ein Verschluss (830) den so gebildeten Winkel abdeckt.

14. Schutzabdeckung nach Anspruch 1, **dadurch gekennzeichnet, dass** die Sohle (300') vorgeformt ist, um zwei parallele Führungsflächen (310', 320') aufzuweisen, mit denen jeweils zusammenwirken:
- der schwenkbare Träger (410') einer Rolle (420'),
- ein Vorsprung (740'), der mit dem Rahmen des Abdeckelements (100a') verbunden ist.

15. Schutzabdeckung nach Anspruch 14, **dadurch gekennzeichnet, dass** die Sohle (300') die Form eines länglichen flachen Stücks annimmt, dessen:
- zwei langen Seiten (310', 320') die zwei Führungsflächen bilden,
- zwei kurzen Seiten zu einer Spitze (330', 340') vorgeformt sind,
- zentraler Teil durchbohrt ist, um die Schrauben zur Befestigung am Boden sowie die einziehbare Haltestange (370') aufzunehmen.

## Claims

1. Cover (A) for a swimming pool (B),
said cover (A) comprising a plurality of roof elements (100a, 100a', 100b and 100c) that are mobile in translation so as to pass from an open position to a closed position,
said roof elements (100a, 100a', 100b and 100c) forming a structure having transverse profiles (110, 120) whose ends are connected by edge profiles (130, 140) that rest on the ground and move thereon by means of rollers (420) fitted to said edges (130, 140),
said structure supporting at least one roof panel (P),
said ground being fitted with sole plates (300, 300') for guiding the translation of the mobile roof elements (100a, 100a', 100b and 100c), being preformed from a guiding surface (310, 310', 320'),
each roller (420) being connected to a support (410) connecting this roller to the edge (130) by means of another pivot connection of which the axis is parallel to the axis of rotation of the roller (420), said support (410) being preformed from a contact surface (416) that comes into contact with the preformed guiding surface in said guiding sole plates,
**CHARACTERIZED IN THAT** said support (410) supports two rollers (420) and its axis of rotation is arranged between the two supported rollers (420),
said support (410) is arranged in a casing (400) that is attached to the inner face of the edge profile (130) of the roof element (100a, 100a'),
an elastic module (430) being interposed between said pivoting support (410) and said casing (400) so as to hold it at rest in a given angular position.

2. Cover (A) according to Claim 1, **CHARACTERIZED IN THAT** the pivot axis of the support (410) is arranged to the rear of the pivot axis of the roller (420) with respect to the deployment direction of the cover (A).

3. Cover (A) according to Claim 1, **CHARACTERIZED IN THAT** the casing (400) has at least one preformed mechanical stop (403, 404) limiting the rotational movement of the support (410).

4. Cover (A) according to Claim 1, in which, the roof elements (100a, 100b and 100c) are stacked when the cover (A) is in the retracted position, **CHARACTERIZED IN THAT** the edge profile (130) of the roof element (100a) comprises, on its upper face, a centring projection (500) on either side of which are positioned the two rollers (420) of each support (410) of the overlying roof element.

5. Cover (A) according to Claim 4, **CHARACTERIZED IN THAT** the support (410) is preformed, on its lower portion between the two rollers (420), so as to have a notch (417) that engages with said centring projection (500).

6. Cover (A) according to Claim 1, where said sole plate (300, 300') is equipped with a retractable retention tab (320, 370') which lifts up as the roof element (100a, 100a') passes and which comprises a head (322) that engages with a mobile retention module (700, 700') secured to the mobile roof element (100a, 100a') for the purpose of holding in position once the roof element (100a) has arrived at the end of its deployment travel, **CHARACTERIZED IN THAT** said mobile retention module (700, 700') comprises a movement path (720) which the retention head (322) follows in its entirety when the roof element (100a, 100a') is travelling, and in which said head (322) stops when the roof element (100a, 100a') is at the end of its deployment travel.

7. Cover (A) according to Claim 6, **CHARACTERIZED IN THAT** the retention tab (320, 370') comprises a retention head (322) and a shaft for pivoting with respect to said sole plate (300), into which it retracts, and is equipped to be raised magnetically when the mobile retention module (700, 700') passes.

8. Cover (A) according to Claim 1, **CHARACTERIZED IN THAT** said sole plates (300, 300') are arranged on either side of the pool (B) and operate in pairs arranged parallel to the displacement path of the roof elements (100a, 100a', 100b and 100c).

9. Cover (A) according to Claim 1, **CHARACTERIZED IN THAT** the guiding surface (310, 310', 320') preformed in said guiding sole plates (300, 300') is a vertical surface parallel to the axis of displacement, consisting of a longitudinal rim of said sole plate (300, 300'), and widening at its two ends.

10. Cover (A) according to Claim 1, **CHARACTERIZED IN THAT** it consists of planar roof elements(100a, 100a', 100b and 100c).

11. Cover (A) according to Claim 1, **CHARACTERIZED IN THAT** the edge profile (130) has a longitudinal horizontal rabbet (133) for receiving the rim of the roof panel (P), the upper rim (134) being dimensioned so as to provide a greater overlap than that provided by the lower rim (135) of the rabbet.

12. Cover (A) according to Claim 11, **CHARACTERIZED IN THAT** a seal (136) is interposed between said upper overlap (134) and the edge of the roof panel (P).

13. Cover (A) according to Claim 1, **CHARACTERIZED IN THAT** the transverse profiles (110, 120) and the edge profiles (130, 140) are connected by right-angle connection modules (800) and are preformed with faces having projections (810, 820) that extend into said profiles, with a plug (830) covering the corner formed in this manner.

14. Cover according to Claim 1, **CHARACTERIZED IN THAT** said sole plate (300') is preformed so as to have two parallel guiding surfaces (310', 320') with which the following respectively engage:
- the pivoting support (410') for the roller (420'),
- a projection (740') secured to the edge of the roof element (100a').

15. Cover according to Claim 14, **CHARACTERIZED IN THAT** said sole plate (300') is in the form of an elongate flat part, of which:
- the two long sides (310', 320') form the two guiding surfaces,
- the two short sides are shaped as points (330', 340'),
- the central portion has cutouts in order to receive bolts for securing to the ground and the retractable retention tab (370').
